# EUROPÄISCHE PATENTSCHRIFT

(11) **EP 2 847 084 B1**
(45) Veröffentlichungstag und Bekanntmachung des Hinweises auf die Patenterteilung: **12.07.2017**
(21) Anmeldenummer: 13722394.7
(22) Anmeldetag: 08.05.2013
(51) Int. Cl.: B65D 51/00, A61J 1/14

(54) **VERSCHLUSSKAPPE**
CLOSURE CAP
CAPUCHON DE FERMETURE

(30) Priorität: 09.05.2012 EP 12167271
(43) Veröffentlichungstag der Anmeldung: 18.03.2015
(73) Patentinhaber: B. Braun Melsungen AG, 34212 Melsungen (DE)
(72) Erfinder: BEINE, Joachim, 34302 Guxhagen (DE)
(74) Vertreter: dompatent von Kreisler Selting Werner - Partnerschaft von Patent- und Rechtsanwälten mbB
(86) Internationale Anmeldenummer: PCT/EP2013/059621
(87) Internationale Veröffentlichungsnummer: WO 2013/167672

(56) Entgegenhaltungen:
- EP-A1- 1 211 184
- DE-A1- 3 744 174
- DE-A1- 10 340 538
- US-A- 5 833 088
- US-A1- 2001 039 058

## Beschreibung

Gegenstand der Erfindung ist eine Verschlusskappe mit einem Flansch zur Verbindung mit einem Flansch eines Infusionslösungsbehälters, wobei die Kappe wenigstens einen integrierten Stopfen zur Entnahme oder zur Einbringung von Flüssigkeiten aus dem oder in den Behälter und zur Wiederabdichtung nach der Entnahme oder der Einbringung von Flüssigkeit aufweist.

DE 37 44 174 A1 beschreibt einen Gefriertrocknungs-Stopfen aus gummielastischem Material, bestehend aus einem Zapfen und einem damit verbundenen einstückigen, kreisschreibenförmigen Flansch. Der Zapfen enthält einen die Zapfen-Längsachse umgebenden Hohlraum, der zur freien Zapfenstirnseite offen ist und sich bis zu einem zentralen geschlossenen Wandungsteil des Flansches erstreckt. Ein erster Abschnitt des Zapfens, der zwischen einer durch die untere Begrenzungsfläche des Flansches gelegten ersten Querebene und einer zweiten Ebene gelegen ist, weist eine geschlossene äußere Umfangsfläche mit einem maximalen Durchmesser auf. Ein anschließender zweiter Abschnitt enthält einen mit dem Hohlraum kommunizierenden Durchlass, sowie mehrere vorstehende Hemmelemente. Die den Hohlraum seitlich begrenzende, mit zunehmender Annäherung an die freie Zapfen-Stirnseite ihren Durchmesser vergrößernde Innen-Randfläche liegt vollständig außerhalb eines Kegels, dessen Achse die Zapfen-Längsachse ist, dessen Spitze in der Querebene liegt und dessen Spitzenwinkel in Altgrad größer als ein nach einer speziellen Formel berechneter Wert ist. Hierdurch soll ein besonders gebrauchstüchtiger Stopfen erhalten werden, der den Einstich der Entnahmekanüle nicht hindert. In der Beschreibungseinleitung wird festgehalten, dass es bei Stopfen des Standes der Technik nachteilig ist, dass ein beachtliches Restvolumen von mit der Kanüle nicht entnehmbarer Lösung bzw. Suspension im Behälter verbleibt. Kern der technischen Lehre dieser Patentanmeldung ist somit die Ausbildung eines möglichst geringen Hohlraumes, wobei der Stopfen mit seiner geschlossenen äußeren Umfangsfläche fest in die Flaschenmündung eingepresst ist.

DE 10 2008 060 457 A1 beschreibt ein Herstellungsverfahren für einen Verschluss. Bei einem Verfahren zur Herstellung eines Verschlusses (1) für ein steriles Medikamentenbehältnis ist vorgesehen, dass in einen nicht-elastischen Verschlusskörper (2), der wenigstens eine Durchstichöffnung (11) aufweist, ein elastisches Dichtelement (3) eingesetzt wird, welches diese wenigstens eine Durchstichöffnung (11) dichtend verschließt. Das Dichtelement (3) wird mit dem Verschlusskörper (2) stoffschlüssig verbunden, in dem an dem Dichtelement (3) und dem Verschlusskörper (2) zueinander passende Bereiche (12,13) vor dem Einsetzen angeschmolzen werden, wobei die angeschmolzenen Bereiche (12, 13) bei Einsetzen des Dichtelements (3) miteinander in Kontakt gebracht werden, abkühlen und sich verbinden.

DE-PS 25 04 253 beschreibt einen Behälter zum Aufbewahren und Ausgeben steriler Lösungen. Insbesondere umfasst dieser Behälter eine dicht zu verschließende Einlassvorrichtung mit einem am Ende eines Halses seitlich abstehend einstückig mit der Halswand ausgebildeten, die Öffnung des Halses vorständig umschließenden Flanschs, wobei weiterhin in einem von einer Seitenwand der Einlassvorrichtung umschlossenen Raum wenigstens ein Durchlass angeordnet ist und ein die Seitenwand an deren einem Ende umgebender seitlicher abstehender Flansch den am Hals vorgesehenen Flansch überdeckt und mit diesem dicht verbunden ist.

EP 1 211 184 A1, Fig.15, beschreibt eine Verschlusskappe mit einem scheibenförmigen Flansch gemäß dem Oberbegriff des Anspruchs 1. DE 103 40 538 A1 beschreibt einen Probenbehälter zur Aufnahme von Flüssigkeiten für medizinische Analysen. Ein Verschlussstopfen 3, welcher sich mit einem zylindrischen Dichtabschnitt in das offene Ende des Röhrchens hinein erstreckt und dort gegenüber der Innenwandung 13 das Röhrchen abdichtet, wird passformgenau zum Verschluss des Röhrchens 2 eingesetzt, so dass damit der zylindrische Dichtabschnitt 9 kein Untermaß gegenüber der Flaschenmündung, sondern eher ein Übermaß gegenüber der Flaschenmündung aufweist, so dass dieser nicht ohne Kraftaufwand in diese eintauchen kann.

Problematisch bei den im Stand der Technik beschriebenen Verschlusskappen ist die dauerhafte Verbindung dieser mit der Flaschenmündung des Infusionslösungsbehälters. Hier macht sich der Stand der Technik zu eigen, den Stopfen in die Flaschenmündung hineinzupressen, wie dies beispielsweise beim Verschluss von Schaumweinkorken üblich ist. Der Flansch des Schaumweinkorkens begrenzt dabei die Eintauchtiefe des Korkens in die Flasche. Hierbei ist jedoch eine Entnahme oder Einbringung von Flüssigkeit aus den oder in den Behälter oder auch eine Wiederabdichtung nach der Entnahme oder der Einbringung von Flüssigkeit in den Behälter nicht möglich, ohne den Korken vollständig zu entfernen.

Die Aufgabe der vorliegenden Erfindung besteht weiter darin, das Totvolumen im Bereich der Flaschenmündung eines Infusionslösungsbehälters zu reduzieren.

Die vorliegende Aufgabe wird gelöst durch eine Verschlusskappe und einen damit verbundenen Infusionlösungsbehälter gemäß Anspruch 1. Bei der vorliegenden Erfindung handelt es sich insbesondere um eine Verschluss- oder Zugangskappe 1 zur Entnahme von Lösungen, insbesondere außerhalb starrer Behältersystemen. Die Kappe 1 wird auf den am Behälter vorgesehenen Rand oder Flansch aufgesetzt und hier stoffschlüssig oder kraftschlüssig mit dem Infusionslösungsbehälter verbunden. Die Konstruktion der erfindungsgemäßen Kappe 1 ist insbesondere auf offene Behälter zugeschnitten, die im Allgemeinen im Extrusionsblasverfahren (EBM) oder Spritz-Streckblasverfahren (ISBM) hergestellt werden. Vorzugsweise entspricht die Geometrie der Flansche dem Ovalitätsgrad des Flanschkorpuses und kann dementsprechend kreisrund oder elliptisch ausgeführt sein.

Das Gesamtsystem besteht konstruktiv aus dem eigentlichen Kappenkörper 1 mit dem Verbindungsflansch 2, den eingelegten Stopfen 3 zum Zuspritzen oder Entnehmen von Lösungen mit Wiederabdichtung, deren als Aufnahmebereiche für Infusionslösung ausgeführten Kanäle 5a, 5b sowie insbesondere einer Siegelfolie 10 mit Originalitätsnachweis. Letztere kann abhängig von der Bauart prinzipiell ganzflächig auf die Kappe 1 aufgesiegelt werden oder auch nur partiell im Bereich der Stopfen 3.

Um der erfinderischen Kappe 1 Verdrängungseigenschaften für das Flaschenhalsvolumen zu geben, ist vorzugsweise innen radial eine Trennmembran angespritzt. Diese kann abhängig von der Ausführung einteilig mit dem Kappenkörper 1 verbunden sein oder aus zwei Teilen bestehen, die beispielsweise in einem separaten Fügeprozess stoffschlüssig miteinander verbunden werden.

Die Verbindung der Stopfen 3 mit dem Kappenkörper 1 kann prinzipiell durch Fügen, beispielsweise Laserschweißen, Verbörderln der Aufnahmenäpfe oder Klemmen mit Gegenhalten eines separaten Teils erfolgen. Das Aufsiegeln der Deckfolie 10 erfolgt - wie der Name schon sagt - über einen Siegelprozess, der für Folien dieser Art die geeignete Technologie darstellt. Sie entspricht damit von der Art der verwendeten Komponenten her handelsüblichen Kappen 1.

Die am Markt befindlichen Behältersysteme für Infusionslösungen enthalten eine mehr oder weniger große Menge an Luft oberhalb des Lösungsspiegels. Diese ermöglicht abhängig von der Flexibilität des Behälters eine gleichmäßige Fluss- oder Entnahmerate und reguliert auch das nach der Infusion im Behälter verbleibende Restvolumen. Neben dem erwähnter Behälterluftvolumen, dem sogenannten Headspace, ist aber auch die Eindringtiefe des Infusionsspikes bzw. das um den Spike herum befindliche, nicht der Spikeöffnung erfassbare Volumen verantwortlich. Hier setzt der Kern der vorliegenden Erfindung an.

Während die üblichen, am Markt befindlichen Kappensysteme für halbstarre Infusionslösungsbehälter einen nach außen gestellten Entnahmebereich aufweisen, der in seiner Gestaltung auf die Dimensionen der Kopfmembran der BFS-Container zugeschnitten ist, wird erfindungsgemäß der Stopfen 3, beziehungsweise das Septum nach innen in die Flaschenmündung verlegt. Der offene Mündungsbereich, insbesondere ISBM-hergestellte Behälter erlaubt eine derartige Bauweise. Der in den Mündungsbereich der Flasche zeigende Kappenkörper 1 füllt das Flaschenhalsvolumen nahezu vollständig aus und reduziert das Restvolumen im Behälter nach der Entnahme drastisch. Dadurch, dass der im Mündungsbereich liegende Kappenkörper 1 das vom Spike nicht erfasste Flüssigkeitsvolumen überbrückt, kann das Restvolumen drastisch auf Werte von beispielsweise unterhalb 2 ml verringert werden.

Diese geringen Totvolumina werden insbesondere durch kommunizierende Kanäle 5a, 5b zwischen den beiden Einstichöffnungen sowie weiteren Kanälen ermöglicht, die sich in Richtung des Umfangs des Korpus der Kappe 1 erstrecken. Somit werden die Kanäle 5a, 5b zu kommunizierenden Röhren und erlauben dadurch, auch das Leerlaufen der jeweils nicht benutzten Einstichstelle, für den Fall, dass mehr als ein Stopfen vorgesehen ist.

Die erfindungsgemäße Verschlusskappe 1 ist mit einem insbesondere kreisscheibenförmigen Flansch 2 zur Verbindung mit einem ebenfalls insbesondere kreisscheibenförmigen Flansch 2 eines Infusionslösungsbehälters geeignet. Die Verbindung der beiden Flansche 2 kann entweder über externen Wärmeeintrag, beispielsweise Infrarotschweißen oder interne Wärmeerzeugung per Ultraschall, vertikal oder oszillierend erfolgen. Auch ist neben dem Verschweißen das Verkleben, Verpressen oder Verklipsen möglich. Eine Umspritzung der Komponenten ist ebenfalls eine Möglichkeit die erfindungsgemäße Verschlusskappe 1 mit dem Infusionslösungsbehälter zu verbinden.

In Bezug auf die dimensionale Ausführung des Kappen- 1 oder Verdrängerkörpers 4 ist es im Sinne der vorliegenden Erfindung von Bedeutung, dass dieser ein Untermaß aufweist, jedoch nicht abdichtend zum Flaschenhals erfolgt. Während im Stand der Technik ein Presssitz erzeugt wird, bleibt erfindungsgemäß zwischen dem Verdrängungskörper 4 und dem Flaschenhals ein Spalt, der sich bei Gebrauch mit Flüssigkeit füllt und abhängig von der Einfärbung der Flüssigkeit auch einen gegebenenfalls farbigen Kapillarspalt bildet. Untermaß im Sinne der vorliegenden Erfindung bedeutet, dass der Verdrängungskörper 4 ähnlich einem Kolben in einem Zylinder eines Verbrennungsmotors, hier des Flaschenhalses, ohne Kraftaufwand gleiten kann.

Am Verdrängerkörper 4 angebrachte Stege 8 im Bereich und entlang der zylindrischen Mantelfläche erlauben gezielt den Zugang der Flüssigkeit in diesen Bereich. Diese zunächst nachteilig erscheinende Eigenschaft der nicht abdichtenden Gestaltung macht die Validierung des Sterilisationsprozesses aber deutlich einfacher, da der Ringspalt den Zutritt der Behälterflüssigkeit in alle Bereiche des Flaschenhalses erlaubt und so als Indikator für eine erfolgte Autoklavierung auch eine Sterilisierung der Flaschenmündung erlaubt.

Wie im Stand der Technik üblich, können die Stopfen 3 als Septum ausgebildet sein, die nach an sich bekannten Verfahren mikrobiologisch abdichtend mit der Kappe 1 verbunden sind. Neben den Stegen 8 des Verdrängerkörpers 4 kann die erfindungsgemäße Verschlusskappe 1 auch weitere Stege 9 im Bereich des scheibenförmigen Flanschs 2 aufweisen. Diese erstrecken sich über eine plane ringförmige Begrenzungsfläche des Flansches 2 in einer Länge, die eine formschlüssige, stoffschlüssige oder kraftschlüssige Verbindung dieses Flansches 2 mit einem Flansch 2 des Infusionslösungsbehälters ermöglicht. Dementsprechend weist die vorzugsweise kreisringförmige Auflagefläche des Flansches 2 einen größeren Radius auf, als die ebenfalls kreisringförmige Begrenzungsfläche, die durch Rillen umfasst ist.

Durch die, sich im Bereich der Kappe 1 befindlichen Stopfen 3 kann für den Zuspritzbereich zusätzlich zur Behälterlösung mit einer üblichen hypodermischen Nadel auch weiteres Zuspritzvolumina zugegeben werden. Der Entnahmeport kann zur Verabreichung der Lösung, wie im Stand der Technik auch, mit einem handelsüblichen Spike durchstochen werden. Je nach Anwendungsfall und Bauform kann die Entnahme der Lösung auch über einen Needle-free-Zugang erfolgen, was die Benutzung einer Nadel eliminiert.

In der Fig. 1 wird eine erfindungsgemäße Verschlusskappe 1 mit einem kreisscheibenförmigen Flansch 2 dargestellt, der zur Verbindung mit einem ebenfalls kreisscheibenförmigen Flansch 2 eines Infusionslösungsbehälters (nicht dargestellt) wiedergegeben. Die Kappe 1 umfasst hier zwei integrierte Stopfen 3a, 3b zur Entnahme oder zur Einbringung von Flüssigkeit aus dem oder in den Behälter, und zur Wiederabdichtung nach der Entnahme oder der Einbringung von Flüssigkeit. Die Stopfen 3a, 3b werden vorzugsweise aus elastischem Material, insbesondere aus einem thermoplastischen Material hergestellt, und in an sich bekannter Weise mit dem Korpus mikrobiologisch abdichtend verbunden.

Die erfindungsgemäße Kappe 1 weist weiterhin einen nach innen, in Richtung der Flaschenmündung gerichteten Korpus 4 auf, der in Form eines Verdrängerkörpers 4 ausgebildet ist. Mit Hilfe dieses Verdrängerkörpers 4 wird das Totvolumen des Behälters insgesamt reduziert. Entgegen dem Stand der Technik weist der Verdrängerkörper 4 gegenüber der Flaschenmündung (nicht dargestellt) ein Untermaß auf, so dass dieser Verdrängerkörper 4 ohne Kraftaufwand in diese Flaschenmündung eintauchen kann.

In der Fig. 1 weiterhin dargestellt ist die Siegelfolie 10, die hier die beiden Stopfen 3a, 3b überdeckt. Weiterhin erkennbar sind die Kanäle 5a, 5b, mit den kommunizierenden Durchlässe/Einschnitte 6a, 6b, 6c, 6d. Diese erlauben den Flüssigkeitsaustausch zwischen den Kanälen 5a, 5b, insbesondere wenn diese sich nur über einen Teil der Länge des Korpus 4 erstecken.

Die Durchlässe/Einschnitte der Kanäle werden in der Fig. 2 noch einmal deutlich hervorgehoben. Die kommunizierenden Kanäle 5a, 5b erlauben somit, das Restvolumen aus dem Zuspritzbereich in den Entnahmebereich zur dortigen Entnahme abfließen zu lassen. Darüber hinaus sind auch in dem äußeren Umfang des Verdrängerkörpers 4 Durchlässe/Einschnitte 7a, 7b, 7c, 7d vorhanden, die ein vollständiges Umspülen sämtlicher Bereiche der Flaschenmündung erlauben.

In der Fig. 3 ist dargestellt, dass die radiale Oberfläche des Verdrängerkörpers 4 der Verschlusskappe 1 im Bereich der Flaschenmündung Stege 8 aufweist, die sich von dem Flansch 2 in Richtung des Infusionslösungsbehälters erstrecken. Diese Stege 8 erlauben ein vollständiges Umspülen auch dieses Bereiches zwischen der Kappe 1 und der Flaschenmündung des Infusionslösungsbehälters, was für eine spätere Sterilisierung außerordentlich von Bedeutung ist. Diese Gewährleistung der Sterilisierung auch dieses Bereiches kann unter anderem dadurch gefördert werden, dass auch eine plane ringförmige Begrenzungsfläche des Flansches 2 ebenfalls Stege 9 aufweist, die auch in diesem Bereich ein vollständiges Umspülen des Gegenflansches des Flaschenhalses ermöglicht. Auf diese Weise kann gewährleistet werden, dass auch nach dem Verbinden der Kappe 1 mit dem Infusionslösungsbehälter alle mit der Flüssigkeit in Kontakt tretenden Bereiche sterilisiert werden können.

Die vorliegende Erfindung umfasst weiterhin einen entsprechenden Infusionslösungsbehälter mit der oben definierten Kappe 1, wobei diese miteinander verschweißt, verklebt, verpresst oder verclipst sind.

## Patentansprüche

1. Verschlusskappe (1) mit einem scheibenförmigen Flansch (2), der mit einem scheibenförmigen Flansch eines Infusionslösungsbehälters verbunden ist**,** wobei die Kappe (1) wenigstens einen integrierten Stopfen (3a,3b) zur Entnahme oder zur Einbringung von Flüssigkeit aus dem oder in den Behälter und zur Wiederabdichtung nach der Entnahme oder der Einbringung von Flüssigkeit aufweist, wobei die Kappe (1) einen nach innen, in Richtung der Flaschenmündung des Infusionslösungsbehälters, gerichteten Korpus (4) in Form eines Verdrängerkörpers (4) aufweist, der das Totvolumen des Behälters reduziert, die Verschlusskappe zwei Stopfen (3a, 3b) aufweist, die individuell und unabhängig voneinander zugänglich sind,
die Stopfen (3a, 3b) im Bereich des Korpus (4) jeweils kommunizierenden Kanälen (5a, 5b) zugeordnet sind, **dadurch gekennzeichnet, dass** die Kappe (1) auf Grund eines Untermaßes gegenüber der Flaschenmündung ohne Kraftaufwand in diese Eintauchen kann, die Kanäle (5a, 5b) im Umfangsbereich einen oder mehrere Durchlässe/Einschnitte (6a, 6b, 6c, 6d) aufweisen, die sich über einen Teil der Länge des Korpus (4) erstrecken, wobei die Durchlässe/Einschnitte (6a, 6b, 6c, 6d) einen Flüssigkeitsaustausch zwischen den Kanälen (5a, 5b) erlauben, oder zusammen mit in dem äußeren Umfang des Verdrängerkörpers (4) angeordneten Durchlässe/Einschnitte (7a, 7b, 7c, 7d) ein Umspülen sämtlicher Bereiche der Flaschenmündung erlauben,
die Kappe (1) im Bereich einer planen ringförmigen Begrenzungsfläche des Flanschs (2) Stege (9) aufweist, und
die Stopfen (3a, 3b) ein Elastomer aufweisen.

2. Verschlusskappe (1) nach Anspruch 1, **dadurch gekennzeichnet, dass** der Verdrängerkörper (4) einteilig oder mehrteilig ausgeführt ist.

3. Verschlusskappe (1) nach Anspruch 1, **dadurch gekennzeichnet, dass** die Oberfläche des Verdrängerkörpers (4) im Bereich der Flaschenmündung Stege (8) aufweist.

4. Verschlusskappe (1) nach Anspruch 1, **dadurch gekennzeichnet, dass** die Stopfen (3a, 3b) ein thermoplastisches Elastomer enthalten, insbesondere daraus bestehen.

5. Verschlusskappe (1) nach Anspruch 1, **dadurch gekennzeichnet, dass** die Stopfen (3a, 3b) als Septum ausgebildet sind, die mikrobiologisch abdichtend mit der Kappe (1) verbunden sind.

6. Verschlusskappe (1) nach Anspruch 1, **dadurch gekennzeichnet, dass** sie wenigstens eine entfernbare Siegelfolie (10) aufweist, die den oder die Stopfen (3a, 3b) überdeckt.

7. Verschlusskappe (1) nach einem der Ansprüche 1 bis 4, **dadurch gekennzeichnet, dass** diese im Bereich des Flanschs (2) mit dem Infusionslösungsbehälter formschlüssig, stoffschlüssig oder kraftschlüssig miteinander verbunden ist.

8. Verschlusskappe (1) nach Anspruch 7, **dadurch gekennzeichnet, dass** sie mit dem Infusionslösungsbehälter verschweißt, verklebt, verpresst oder verclipst ist.

9. Der Infusionslösungsbehälter und die Verschlusskappe (1) nach einem der Ansprüche 1 bis 8, wobei die Kappe (1) mit dem Behälter verschweißt, verklebt, verpresst oder verclipst ist.

## Claims

1. A closure cap (1) with a disk-shaped flange (2), which is connected with a disk-shaped flange of an infusion solution container, wherein the cap (1) has at least one integrated stopper (3a, 3b) for withdrawing or supplying liquid from, or into, the container and for resealing after the withdrawal or supply of liquid,
wherein
the cap (1) has a body (4) in the form of a displacer (4) directed inwardly in the direction of the bottle mouth of the infusion solution container, which reduces the dead volume of the container, the closure cap has two stoppers (3a, 3b), which are individually and independently accessible, said stoppers (3a, 3b) are respectively allocated to communicating channels (5a, 5b) in the area of the body (4), **characterized in that** said cap (1) is capable of being inserted into the bottle mouth without application of force because of an undersize with respect to the bottle mouth,
said channels (5a, 5b) have one or more passages/notches (6a, 6b, 6c, 6d) in the circumferential area, which extend over part of the length of the body (4), wherein the passages/notches (6a, 6b, 6c, 6d) enable the exchange of liquid between the channels (5a, 5b), or together with passages/notches (7a, 7b, 7c, 7d) arranged in the outer circumference of said displacer (4), allow the liquid to flow throughout the areas of the bottle mouth,
said cap (1) has ridges (9) in the area of a planar annular boundary surface of the flange (2), and
said stoppers (3a, 3b) include an elastomer.

2. The closure cap (1) according to claim 1, **characterized in that** said displacer (4) has a one-piece or multi-piece design.

3. The closure cap (1) according to claim 1, **characterized in that** the surface of the displacer (4) has ridges (8) near the bottle mouth.

4. The closure cap (1) according to claim 1, **characterized in that** said stoppers (3a, 3b) include, especially are made of, a thermoplastic elastomer.

5. The closure cap (1) according to claim 1, **characterized in that** the stoppers (3a, 3b) are designed as septa that are connected with the cap (1) in a microbiologically sealing way.

6. The closure cap (1) according to claim 1, **characterized by** having at least one removable sealing sheet (10), which covers the stopper or stoppers (3a, 3b).

7. The closure cap (1) according to any of claims 1 to 4, **characterized by** being connected by a positive-locking, firmly bonding or friction-type connection with said infusion solution container in the area of the flange (2).

8. The closure cap (1) according to claim 7, **characterized by** being welded, adhesive-bonded, press-bonded or clipped to said infusion solution container.

9. An infusion solution container and the closure cap (1) according to any of claims 1 to 8, wherein said cap (1) is welded, adhesive-bonded, press-bonded or clipped to said container.

## Revendications

1. Capuchon de fermeture (1) avec une bride en forme de disque (2), qui est liée à une bride en forme de disque d'un récipient pour solution d'infusion, dans lequel ledit capuchon (1) présente au moins un obturateur intégré (3a, 3b) pour enlever ou alimenter du liquide du ou dans le récipient et pour rétablir l'étanchéité après ladite opération consistant à enlever ou alimenter du liquide,
dans lequel
ledit capuchon (1) présente un corpus en forme de corps de déplacement (4) immédiatement vers l'intérieur dans la direction de l'embouchure de la bouteille dudit récipient pour solution d'infusion, ce qui réduit le volume mort dudit récipient, le capuchon de fermeture présente deux obturateurs (3a, 3b), qui sont accessibles individuellement et indépendamment, lesdits obturateurs (3a, 3b) étant respectivement attribués à des canaux communiquants (5a, 5b) dans le domaine du corpus (4), **caractérisé en ce que** ledit capuchon (1) peut être inséré dans l'embouchure de la bouteille sans appliquer de la force à cause d'une sous-mesure par rapport à l'embouchure de la bouteille,
lesdits canaux (5a, 5b) présentent un ou plusieurs passages/entailles (6a, 6b, 6c, 6d) dans la zone de circonférence, qui s'étendent sur une partie de la longueur du corpus (4), dans lequel les passages/entailles (6a, 6b, 6c, 6d) permettent l'échange de liquide entre les canaux (5a, 5b), ou avec des passages/entailles (7a, 7b, 7c, 7d) arrangés dans la périphérie extérieure
dudit corps de déplacement (4), permettent l'écoulement du liquide à travers toutes les zones de l'embouchure de la bouteille,
ledit capuchon (1) présente des ailettes (9) dans la zone d'une surface de délimitation annulaire planaire de ladite bride (2), et
lesdits obturateurs (3a, 3b) présentent un élastomère.

2. Capuchon de fermeture (1) selon la revendication 1, **caractérisé en ce que** ledit corps de déplacement (4) est réalisé en une ou plusieurs parties.

3. Capuchon de fermeture (1) selon la revendication 1, **caractérisé en ce que** la surface dudit corps de déplacement (4) présente des ailettes (8) près de ladite embouchure de la bouteille.

4. Capuchon de fermeture (1) selon la revendication 1, **caractérisé en ce que** lesdits obturateurs (3a, 3b) comprennent, notamment consistent en, un élastomère thermoplastique.

5. Capuchon de fermeture (1) selon la revendication 1, **caractérisé en ce que** lesdits obturateurs (3a, 3b) sont conçus comme septa qui sont liés au capuchon (1) dans une manière assurant l'étanchéité microbiologique.

6. Capuchon de fermeture (1) selon la revendication 1, **caractérisé en ce qu'**il présente au moins un film de scellage amovible (10) qui couvre le ou les obturateurs (3a, 3b).

7. Capuchon de fermeture (1) selon l'une quelconque des revendications 1 à 4, **caractérisé en ce qu'**il est lié audit récipient pour solution d'infusion dans la zone de la bride (2) par complémentarité de forme, de matière ou de force.

8. Capuchon de fermeture (1) selon la revendication 7, **caractérisé en ce qu'**il est soudé, collé, lié par compression ou clipsé audit récipient pour solution d'infusion.

9. Récipient pour solution d'infusion et capuchon de fermeture (1) selon l'une quelconque des revendications 1 à 8, dans lequel ledit capuchon (1) est soudé, collé, lié par compression ou clipsé audit récipient.
